# FASCICULE DE BREVET EUROPEEN

(11) **EP 3 177 544 B1**
(45) Date de publication et mention de la délivrance du brevet: **29.06.2022**
(21) Numéro de dépôt: 15757148.0
(22) Date de dépôt: 06.08.2015
(51) Int. Cl.: B65D 71/02, B65D 71/50

(54) **EMBALLAGE POUR UN ENSEMBLE DE BOUTEILLES**
VERPACKUNG FÜR EINE ANORDNUNG AUS FLASCHEN
PACKAGING FOR AN ASSEMBLY OF BOTTLES

(30) Priorité: 07.08.2014 FR 1457681
(43) Date de publication de la demande: 14.06.2017
(73) Titulaire: SIDEL PARTICIPATIONS, 76930 Octeville-sur-Mer (FR)
(72) Inventeur: Normand, Nicolas, 51260 Bagneux (FR)
(74) Mandataire: Sidel Group
(86) Numéro de dépôt international: PCT/EP2015/068220
(87) Numéro de publication internationale: WO 2016/020509

(56) Documents cités:
- WO-A1-2012/104258
- DE-A1-102011 108 835
- US-A- 2 856 069
- US-A- 3 930 578
- US-A1- 2011 073 511

## Description

### DOMAINE TECHNIQUE DE L'INVENTION

L'invention se rapporte au domaine de l'emballage, et plus particulièrement de l'emballage d'un ensemble de bouteilles ; il s'agit en outre de pouvoir transporter un tel ensemble.

### ETAT DE LA TECHNIQUE ANTERIEURE

L'emballage et le transport d'ensemble de bouteilles a généré de nombreuses solutions technologiques plus ou moins intéressantes aux plans économiques, écologiques, ergonomiques et autres. Par 'bouteilles', on entend toutes sortes de contenants, spécifiquement mais non exclusivement, de liquides.

On connait des emballages sous forme de films thermo-déformables entourant des ensembles ou packs de bouteilles, par exemple par quatre ou par six. Le coût de tels emballages n'est pas négligeable, surtout si il est comparé au cout du liquide contenu à l'intérieur des bouteilles ; de plus au plan écologique, leur détérioration est très longue voire infinie. En outre l'énergie nécessaire pour produire ces films est considérable, l'investissement est important car les lignes de fabrication se révèlent complexes.

On a donc essayé de remplacer ces films dit plastiques soit par des films de plus petite taille, soit par des bandes placées en des endroits spécifiques du pack. Le document WO 2012/104258, qui divulgue un emballage selon le préambule de la revendication 1 annexée, illustre un exemple d'un tel emballage où deux
bandes de rétention dite horizontales, sont tendues autour des bouteilles et placées à deux niveaux à savoir juste en dessous du goulot, et près du fond des bouteilles. Les bandes de rétention coopèrent avec des rainures creusées dans les bouteilles afin de les empêcher de s'échapper par translation selon leurs axes longitudinaux. De plus cette invention propose une poignée, également sous forme de bande liée à l'une des bandes de rétention horizontale. Les bandes peuvent aussi être soudées, en quelques points, aux bouteilles. Vis-à-vis des films thermoplastiques, cette invention est probablement intéressante en termes de réduction des coûts, mais non en termes d'écologie car on utilise encore des liens en plastique.

Une réalisation proche est divulguée dans la demande de brevet US 2011/0073511, où la ou les bandes plastiques de liaison coopèrent avec des rainures prévues dans les bouteilles. Une ou deux bandes sont prévues, par ailleurs fixées par soudure aux bouteilles. Il est à nouveau souligné que cette solution utilise essentiellement de la matière plastique comme matériau d'emballage ; de plus ce mode de fixation aux bouteilles ne parait pas très adapté lorsque le poids total de l'emballage devient important, par exemple supérieur à plusieurs kilogrammes.

On connait aussi des emballages dotés d'au moins une bande adhésive qui entoure les bouteilles et permet leur maintien par collage ; mais cette solution parait peu fiable, notamment quand le poids de l'ensemble devient important. De plus l'adhésif se dégrade au fil du temps et dans certaines conditions de stockage ; ses propriétés s'en trouvent altérées de sorte que ces bandes adhésives peuvent ne plus remplir leur fonction correctement.

### EXPOSE DE L'INVENTION

L'invention vise à remédier aux inconvénients de l'état de la technique et notamment à proposer une solution écologique c'est-à-dire qui utilise des matériaux naturels et facilement dégradables ou recyclables, tout en assurant une parfaite cohésion des bouteilles entre elles sur le long tems ; un transport aisé est en outre obtenu selon l'invention.

Pour ce faire est proposé selon un premier aspect de l'invention un emballage pour un ensemble de bouteilles d'axe longitudinal XX, comprenant au moins une première corde disposée dans un premier plan P1 sensiblement perpendiculaire à l'axe XX et enserrant les dites bouteilles ; une deuxième corde disposée dans un deuxième plan P2 sensiblement parallèle audit premier plan P1, enserrant lesdites bouteilles et situé à une distance D, mesurée selon l'axe XX, 30 dudit premier plan P1 ; une poignée formée par une corde qui, à l'état tendu, est disposée dans un plan dit de poignée P4 perpendiculaire audits premier et deuxième plans, ladite au moins une première corde et/ou ladite au moins une deuxième corde étant aptes à être engagées dans des rainures présentes sur la surface extérieure desdites bouteilles. De façon intéressante, ladite poignée est liée en au moins deux points à ladite première corde, les deux points appartenant à un plan contenant le centre de gravité de l'emballage contenant lesdites bouteilles, et l'emballage comprend en outre au moins une troisième corde disposée dans un troisième plan P3 perpendiculaire auxdits premier et deuxième plans et audit plan de poignée P4, ladite au moins une troisième corde étant tendue entre la première et la deuxième corde et disposée entre au moins deux L'emballage étant caractérisée en ce que ladite au moins troisième corde n'est pas située dans le plan P4.

Cette solution est à la fois simple, économique, écologique et fiable ; elle est notamment adaptable à des emballages de deux, quatre ou six bouteilles.

Un tel arrangement permet avantageusement, notamment par les liaisons et interdépendances entre les cordes, une répartition optimale des efforts. Ceci participe à la cohésion de l'ensemble des bouteilles.

Préférentiellement, lesdites au moins une première corde et/ou au moins une deuxième corde et/ou au moins une troisième corde sont constituées de fibres naturelles telle que le chanvre. Cette matière est particulièrement bien adaptée à la présente invention.

En outre, le plan P3 est perpendiculaire au plan de poignée P4. Ceci est réalisé si l'emballage comprend plus de deux bouteilles.

Selon un mode de réalisation de l'invention, ladite distance D est comprise entre environ 2cm et environ 6cm.

Avantageusement, ledit plan de poignée est confondu avec un plan de symétrie de l'emballage. Un très bon équilibrage des efforts est ainsi réalisé selon l'invention.

Selon un mode de réalisation de l'invention, l'emballage est apte à contenir six bouteilles, et il comprend une première et une deuxième cordes.

Avantageusement, l'emballage peut comprendre deux troisièmes cordes ; lorsque six bouteilles forment le pack, cet arrangement est parfaitement équilibré.

Préférentiellement, lesdites cordes sont de type tressées.

Selon un mode de réalisation de l'invention, ladite poignée est liée à ladite première corde par une 5 liaison nouée.

Par ailleurs, l'emballage peut comprendre un film, une couche ou tout moyen techniquement équivalent permettant d'entourer et de protéger ladite poignée sur tout ou partie de sa longueur.

### BREVE DESCRIPTION DES FIGURES

D'autres caractéristiques, détails et avantages de l'invention ressortiront à la lecture de la description qui suit, en référence à l'unique figure annexée qui illustre un mode de réalisation d'un emballage selon l'invention.

### DESCRIPTION DETAILLEE DE DIFFERENTS MODES DE REALISATION DE L'INVENTION

De nombreuses combinaisons peuvent être envisagées sans sortir du cadre de l'invention ; l'homme de métier choisira l'une ou l'autre en fonction des contraintes économiques, ergonomiques, dimensionnelles ou autres qu'il devra respecter.

De manière générale, la figure unique montre un ensemble de six bouteilles emballées avec un emballage selon l'invention. Plus précisément, les bouteilles présentent un axe longitudinal XX et sont disposées côte à côte, arrangées selon un ensemble de deux rangées de trois bouteilles chacune. L'emballage présente une première corde 1 placée dans un premier plan P1 perpendiculaire à l'axe XX des bouteilles ; la première corde 1 est serrée autour des bouteilles par exemple grâce à un nœud de liaison entre ses deux extrémités. Une deuxième corde 2 est ici disposée dans un deuxième plan P2 sensiblement parallèle au premier plan P1 ; elle est serrée autour des bouteilles et est située à une distance D, par exemple comprise entre deux centimètres et six centimètres de la première corde, distance mesurée selon l'axe XX. Bien entendu la distance D varie selon le type de bouteilles concernées.

La première 1 et/ou la deuxième 2 cordes sont aptes à être engagées dans des rainures 10, 20 présentes sur la surface extérieure des bouteilles. Si de telles rainures ne sont pas présentes, alors un autre type de liaison entre la ou les cordes 1, 2 et les bouteilles est à prévoir. Par exemple un collage en un nombre de points spécifiques. Par « rainures » on entend tout relief négatif ou positif, en creux ou en bosse vis-à-vis de la surface extérieure d'une bouteille.

L'emballage comprend en outre une poignée 4 formée par une corde qui, à l'état tendu, est disposée dans un plan P4, dit de poignée, perpendiculaire aux plans P1 et P2.Selon l'invention, la poignée 4 est liée en au moins deux points 40 (un seul point de liaison est visible sur l'unique figure) à la première corde 1 ; de façon spécifique les deux points appartiennent à un plan contenant ou proche du centre de gravité de l'ensemble formé par les bouteilles. Selon le mode de réalisation illustré, et comme représenté, le plan P4 se situe entre les deux rangées de trois bouteilles. Les points de liaison entre la poignée 4 et la première corde 1 peuvent être des nœuds ou tout équivalent. Le plan P4 est avantageusement confondu avec le plan de symétrie de l'emballage.

De façon additionnelle, la poignée 4 peut être liée à la deuxième corde 2 ; ceci renforce la liaison entre la première et la deuxième corde.

Par ailleurs, l'emballage selon l'invention comprend au moins une troisième corde 3 disposée dans un troisième plan P3 perpendiculaire à la fois aux plans P1 et P2 et au plan P4. Cette troisième corde 3 ne comprend pas la poignée 4.

Selon l'exemple illustré, les troisièmes cordes 3 sont au nombre de deux ; elles sont tendues entre la première 1 et la deuxième 2 corde, et passent entre les bouteilles, à l'intérieur du pack. La ou les troisièmes cordes 3 permettent une liaison et elles retiennent la première et la deuxième corde l'une par rapport à l'autre. Dans la mesure où la liaison entre la poignée 4 et le reste de l'emballage est opéré au niveau de la première corde 1, la ou les troisièmes cordes 3 assurent la cohésion de l'emballage. Les efforts de traction et le poids transitent par les troisièmes cordes 3 ; il y a ainsi une répartition des charges entre les différentes cordes.

Les troisièmes cordes peuvent être nouées à leurs 30 extrémités.

Si le pack comporte deux ou quatre bouteilles, une seule troisième corde 3 est à prévoir ; si le pack comporte six bouteilles, deux troisièmes cordes sont envisagées, comme illustré ; si le pack comporte davantage de bouteilles, l'homme de métier choisira le nombre de troisième corde 3 à prévoir.

Avantageusement, les cordes 1, 2, 3 sont constituées de fibres naturelles, par exemple de chanvre. Toute autre fibre naturelle peut être envisagée sans sortir du cadre de l'invention. Ces solutions sont écologiques en ce sens que l'emballage est réalisé en une matière naturelle et non pas synthétique. Vis-à-vis de solutions utilisant du plastique, une économie non négligeable est réalisée, due à la nature même des matériaux.

Selon un mode de réalisation de l'invention, les cordes sont tressées ; l'homme de métier choisira le type de corde le plus approprié, tant en ce qui concerne le type de corde, que leur diamètre, longueur, élasticité et/ou autre traitement possible.

En outre, la poignée 4 peut comprendre un moyen tel qu'un film, une couche placée sur sa surface extérieure et apte à protéger la corde 4 constitutive de la poignée ; le moyen assure en outre une prise plus confortable et ergonomique car sa rugosité est moindre que celle de la corde 4 de sorte que l'utilisateur s'abime moins les doigts lorsqu'il manipule un pack, notamment si celui-ci est lourd ou si l'utilisateur doit porter le pack pendant une longue période, en le tenant par la poignée 4.

D'autres caractéristiques et améliorations de l'invention, structurelles, fonctionnelles, ergonomiques, peuvent être réalisées par l'homme de métier sans sortir du cadre de l'invention.

On comprendra aisément à la lecture de la présente demande que les particularités de la présente invention, comme généralement décrits et illustrés dans les figures, puissent être arrangés et conçus selon une grande variété de configurations différentes. Ainsi, la description de la présente invention et les figures afférentes ne sont pas prévues pour limiter la portée de l'invention mais représentent simplement des modes de réalisation choisis.

L'homme de métier comprendra que les caractéristiques techniques d'un mode de réalisation donné peuvent en fait être combinées avec des caractéristiques d'un autre mode de réalisation à moins que l'inverse ne soit explicitement mentionné ou qu'il ne soit évident que ces caractéristiques sont incompatibles. De plus, les caractéristiques techniques décrites dans un mode de réalisation donné peuvent être isolées des autres caractéristiques de ce mode à moins que l'inverse ne soit explicitement mentionné.

Il doit être évident pour les personnes versées dans l'art que la présente invention permet des modes de réalisation sous de nombreuses autres formes spécifiques sans l'éloigner du domaine défini par la portée des revendications jointes, ils doivent être considérés à titre d'illustration et l'invention ne doit pas être limitée aux détails donnés ci-dessus.

## Revendications

1. Emballage pour un ensemble de bouteilles d'axe longitudinal XX comprenant au moins une première corde (1) disposée dans un premier plan P1 sensiblement perpendiculaire à l'axe XX et enserrant les dites bouteilles ; une deuxième corde (2) disposée dans un deuxième plan P2 sensiblement parallèle audit premier plan P1, enserrant lesdites bouteilles et situé à une distance D, mesurée selon l'axe XX, dudit premier plan P1 ; une poignée (4) formée par une corde qui, à l'état tendu, est disposée dans un plan P4 dit de poignée perpendiculaire audits premier et deuxième plans, ladite au moins une première corde (1) et/ou ladite au moins une deuxième corde (2) étant aptes à être engagées dans des rainures présentes sur la surface extérieure desdites bouteilles tel que ladite poignée (4) est liée par des noeuds ou tout équivalent en au moins deux points (40) à ladite première corde (1), les deux points appartenant à un plan contenant le centre de gravité de l'emballage contenant lesdites bouteilles, et **caractérisé en ce qu'**il comprend en outre
au moins une troisième corde (3) disposée dans un troisième plan P3 perpendiculaire auxdits premier et deuxième plans et audit plan de poignée P4, ladite au moins une troisième corde (3) n'étant pas située dans le plan P4 et étant tendue entre la première et la deuxième corde et disposée entre au moins deux bouteilles.

2. Emballage selon la revendication 1 **caractérisé en ce que** lesdites au moins une première corde (1) et/ou au moins une deuxième corde (2) et/ou au moins une troisième corde (3) sont constituées de fibres naturelles telle que le chanvre.

3. Emballage selon l'une quelconque des revendications précédentes **caractérisé en ce que** ladite distance D est comprise entre environ 2 cm et environ 6 cm.

4. Emballage selon l'une quelconque des revendications précédentes **caractérisé en ce que** ledit plan de poignée P4 est confondu avec un plan de symétrie de l'emballage.

5. Emballage selon l'une quelconque des revendications précédentes **caractérisé en ce qu'**il est apte à contenir six bouteilles.

6. Emballage selon l'une quelconque des revendications précédentes **caractérisé en ce qu'**il comprend deux troisièmes cordes (3).

7. Emballage selon l'une quelconque des revendications précédentes **caractérisé en ce que** lesdites cordes (1, 2, 3) sont de type tressées.

8. Emballage selon l'une quelconque des revendications précédentes **caractérisé en ce que** ladite poignée (4) est liée à ladite première corde (1) par une liaison nouée.

9. Emballage selon l'une quelconque des revendications précédentes **caractérisé en ce qu'**il comprend en outre un film, une couche ou tout moyen techniquement équivalent permettant d'entourer et de protéger ladite poignée (4) sur tout ou partie de sa longueur.

## Patentansprüche

1. Verpackung für eine Anordnung aus Flaschen mit einer Längsachse XX, umfassend mindestens ein erstes Seil (1), das in einer im Wesentlichen senkrecht zu der Achse XX verlaufenden ersten Ebene P1 angeordnet ist und die Flaschen umspannt, ein zweites Seil (2), das in einer im Wesentlichen parallel zu der ersten Ebene P1 verlaufenden zweiten Ebene P2 angeordnet ist, die Flaschen umspannt und in einem entlang der Achse XX gemessenen Abstand D von der ersten Ebene P1 angeordnet ist, einen durch ein Seil gebildeten Griff (4), der im gespannten Zustand in einer Ebene P4, der so genannten Griffebene, angeordnet ist, die senkrecht zu der ersten und der zweiten Ebene verläuft, wobei das mindestens eine erste Seil (1) und/oder das mindestens eine zweite Seil (2) geeignet sind, in Nuten in Eingriff zu stehen, die an der Außenfläche der Flaschen vorliegen, so dass der Griff (4) über Knoten oder auf beliebige gleichwertige Art an mindestens zwei Punkten (40) mit dem ersten Seil (1) verbunden ist, wobei die zwei Punkte zu einer Ebene gehören, die den Schwerpunkt der die Flaschen enthaltenden Verpackung enthält, **dadurch gekennzeichnet, dass** sie ferner mindestens ein drittes Seil (3) umfasst, das in einer senkrecht zu der ersten und der zweiten Ebene und zu der Griffebene P4 verlaufenden dritten Ebene P3 angeordnet ist, wobei das mindestens eine dritte Seil (3) nicht in der Ebene P4 angeordnet ist und zwischen dem ersten und dem zweiten Seil gespannt und zwischen mindestens zwei Flaschen angeordnet ist.

2. Verpackung nach Anspruch 1, **dadurch gekennzeichnet, dass** das mindestens eine erste Seil (1) und/oder das mindestens eine zweite Seil (2) und/oder das mindestens eine dritte Seil (3) aus Naturfasern wie Hanf bestehen.

3. Verpackung nach einem der vorhergehenden Ansprüche, **dadurch gekennzeichnet, dass** der Abstand D zwischen ungefähr 2 cm und ungefähr 6 cm liegt.

4. Verpackung nach einem der vorhergehenden Ansprüche, **dadurch gekennzeichnet, dass** die Griffebene P4 mit einer Symmetrieebene der Verpackung zusammenfällt.

5. Verpackung nach einem der vorhergehenden Ansprüche, **dadurch gekennzeichnet, dass** sie geeignet ist, sechs Flaschen zu enthalten.

6. Verpackung nach einem der vorhergehenden Ansprüche, **dadurch gekennzeichnet, dass** sie zwei dritte Seile (3) umfasst.

7. Verpackung nach einem der vorhergehenden Ansprüche, **dadurch gekennzeichnet, dass** die Seile (1, 2, 3) der umflochtenen Art sind.

8. Verpackung nach einem der vorhergehenden Ansprüche, **dadurch gekennzeichnet, dass** der Griff (4) durch eine Verknotung mit dem ersten Seil (1) verbunden ist.

9. Verpackung nach einem der vorhergehenden Ansprüche, **dadurch gekennzeichnet, dass** sie ferner eine Folie, eine Schicht oder ein beliebiges technisch gleichwertiges Mittel umfasst, mit der bzw. dem der Griff (4) über seine gesamte Länge oder einen Teil davon überzogen und geschützt werden kann.

## Claims

1. Packaging for a set of bottles of longitudinal axis XX, comprising at least one first cord (1) disposed in a first plane P1 substantially perpendicular to the axis XX and enclosing said bottles; a second cord (2) disposed in a second plane P2 substantially parallel to said first plane P1, enclosing said bottles and situated at a distance D, measured along the axis XX, from said first plane P1; a handle (4) formed by a cord which, in the tensioned state, is disposed in a plane P4, referred to as handle plane, perpendicular to said first and second planes, said at least one first cord (1) and/or said at least one second cord (2) being able to be engaged in grooves present on the outer surface of said bottles such that said handle (4) is connected to said first cord (1) at at least two points (40) by knots or any equivalent means, the two points belonging to a plane containing the centre of gravity of the packaging containing said bottles, and **characterized in that** it further comprises at least one third cord (3) disposed in a third plane P3 perpendicular to said first and second planes and to said handle plane P4, said at least one third cord (3) not being situated in the plane P4 and being tensioned between the first and the second cord and disposed between at least two bottles.

2. Packaging according to Claim 1, **characterized in that** said at least one first cord (1) and/or at least one second cord (2) and/or at least one third cord (3) consist of natural fibres such as hemp.

3. Packaging according to either one of the preceding claims, **characterized in that** said distance D is between approximately 2 cm and approximately 6 cm.

4. Packaging according to any one of the preceding claims, **characterized in that** said handle plane P4 is coincident with a plane of symmetry of the packaging.

5. Packaging according to any one of the preceding claims, **characterized in that** it is able to contain six bottles.

6. Packaging according to any one of the preceding claims, **characterized in that** it comprises two third cords (3).

7. Packaging according to any one of the preceding claims, **characterized in that** said cords (1, 2, 3) are of the braided type.

8. Packaging according to any one of the preceding claims, **characterized in that** said handle (4) is connected to said first cord (1) by a knotted connection.

9. Packaging according to any one of the preceding claims, **characterized in that** it further comprises a film, a layer or any technically equivalent means for surrounding and protecting said handle (4) over all or part of its length.
